# EUROPÄISCHE PATENTSCHRIFT

(11) **EP 1 030 065 B1**
(45) Veröffentlichungstag und Bekanntmachung des Hinweises auf die Patenterteilung: **22.09.2004**
(21) Anmeldenummer: 00100096.7
(22) Anmeldetag: 07.01.2000
(51) Int. Cl.: F15B 13/01, F15B 15/20

(54) **Druckmittelbetriebener Arbeitszylinder mit fluidischer Wegsperrung**
Fluid power cylinder with fluid locking
Vérin avec verrouillage fluidique

(30) Priorität: 17.02.1999 DE 29902773 U
(43) Veröffentlichungstag der Anmeldung: 23.08.2000
(73) Patentinhaber: BÜMACH ENGINEERING INTERNATIONAL B.V., 7811 HH Emmen (NL)
(72) Erfinder: Büter, Josef, 49733 Haren/Altenberge (DE)
(74) Vertreter: Haussingen, Peter

(56) Entgegenhaltungen:
- DE-A- 3 307 644
- DE-A- 4 406 186
- DE-U- 29 505 413
- FR-A- 2 449 215
- US-A- 3 641 880
- US-A- 3 665 810

## Beschreibung

Die Erfindung betrifft einen druckmittelbetriebenen Arbeitszylinder für den Einsatz als Differentialarbeitszylinder in hydraulisch oder pneumatisch betriebenen Mechanismen, deren Bewegung bei Ausfall der Druckenergie gesperrt sein muß.

Aus dem Stand der Technik sind druckmittelbetriebene Vorrichtungen zum Verstellen eines Getriebegliedes aus einer Lage in eine andere bekannt. Für bestimmte Einsatzfälle ist es aus funktionellen oder sicherheitstechnischen Gründen erforderlich, die Lage eines Gliedes in vorgegebener oder momentaner Stellung mittels Wegsperrsystemen zu fixieren. Diese Wegsperrsysteme können in mechanisch oder fluidisch wirkende unterteilt werden.

Bekannte mechanische Sperrsysteme basieren zumeist auf dem Prinzip der form- oder kraftschlüssigen Kopplung der Kolbenstange mit dem Arbeitszylinderrohr. Sperrkörper, die zwischen Arbeitszylinderrohr und Kolbenstange angeordnet sind, werden durch Federkräfte auf deren inneren oder auch äußeren Mantel gepreßt und bewirken die Klemmung, wobei auch Systeme mit einer Klemmung am. Innenmantel der Kolbenstange bekannt sind. Neben diesen im Arbeitszylinder angeordneten Sperrsystemen werden auch solche, die als zusätzliches Bauteil in Verbindung mit einem Arbeitszylinder arbeiten eingesetzt. Die hierfür erforderlichen Armaturen und deren Schaltungstechnik werden außerhalb des Zylinders, auch direkt an diesem montiert. Die Entsperrung erfolgt durch direkte Beaufschlagung der Sperrvorrichtung mit dem Arbeitsdruck des Fluids oder über separate Steuerungen.

Als ein Beispiel für dieses Wirkprinzip sei die Druckschrift DE 33 07 644 A1 angeführt, in der ein druckmittelbetätigter Arbeitszylinder mit Verriegelung in beliebigen Stellungen beschrieben wird, der eine hohle Kolbenstange aufweist, die in beliebigen Stellungen mit einem in die Kolbenstange vom Zylinderboden aus hineinragenden ortsfesten Stützrohr, dessen freies Ende ein radial bewegliches mechanisches Klemmelement trägt, bremsbar und feststellbar ist. Die mechanische Klemmvorrichtung wird über einen Steuerzylinder in Verbindung mit einem doppelt entsperrbaren, außerhalb des Zylinders angeordneten Rückschlagventil gesteuert. Die Entsperrung erfolgt durch den Betriebsdruck des Fluids und die Wegsperrung bei Ausfall des Drucks durch mechanisches Verklemmen.

Die Nachteile der mechanischen Sperreinrichtungen bestehen stets in der aufwendigen Fertigung. Haftreibungsbezogene Klemmsysteme unterliegen einem starken Verschleiß mit je nach Einsatzzweck relativ kurzer Lebensdauer und hohem Wartungsaufwand. Externe Klemmvorrichtungen am Arbeitszylinder bedingen radial weit ausladende Abmessungen. Eine genaue Positionierung ist in Systemen mit hohen dynamischen Kräften nicht gewährleistet.

Bei fluidischen Wegsperrsystemen, die aus dem Stand der Technik bekannt sind, werden in den zum Betrieb des Arbeitszylinders vorhandenen Fluidschaltkreis einfach oder doppelt wirkende Sperrventile eingebaut, die auch entsperrbar ausgeführt sein können. Deren Anordnung erfolgt so, daß bei Druckausfall die Bewegung des Hauptkolbens des Arbeitszylinders gehindert wird, indem der Abfluß des Fluids aus den beiden Arbeitsräumen des Zylinders gesperrt ist und dieses als Sperrmittel zwischen den Kolbenflächen und den Sperrventilen wirkt. Die Entsperrung kann durch den Betriebsdruck oder eine gesonderte Steuerleitung erfolgen. Der Nachteil dieser Lösungen besteht in der Notwendigkeit zusätzlicher Bauelemente außerhalb des Arbeitszylinders. Bei direktem Anbau ergibt sich eine ausladende, sperrige Bauform, die eine Anpassung an die Mechanismentechnik erschwert. Bei entferntem Einbau besteht die Gefahr des Berstens der Druckleitungen und somit der Nichterzielung der notwendigen Wegsperrung. Zusätzliche mechanische Abstützvorrichtungen werden dadurch notwendig.

Eine fluidbetätigte Blockiereinrichtung zur Begrenzung einer vorgegebenen Relativgeschwindigkeit wird in der Druckschrift DE 44 06 186 C2 offenbart. Diese wird aus einem mit Fluid gefüllten Rohr als Zylinder mit beidseitigen Endstükken gebildet. Ein Endstück ist mit einer abgedichteten Kolbenstangendurchführung versehen. Der Kolben weist strömungsmäßige Verbindungen mit Ventilen zwischen den beiden durch den Kolben getrennten Zylinderkammern auf. Das Ventilverschlußglied wird durch Federkraft nachgiebig im Abstand zum Ventilsitz gehalten. Bei Überschreitung einer bestimmten Einschubgeschwindigkeit der Kolbenstange erhöht sich der Druck im jeweiligen Zylinderraum, so daß das Ventil schließt, das Fluid nicht mehr abfließt und die Sperrung erfolgt. Die Entsperrung erfolgt durch Bewegungsumkehr oder zumindest kurzzeitiger Entlastung.

Das Einsatzgebiet dieser fluidbetätigten Sperrvorrichtung ist auf die Wegsperrung bei Überschreitung einer Relativgeschwindigkeit oder einer Druckgrenze beschränkt. Bei einem denkbaren Einsatz als druckmittelbetätigter Arbeitszylinder wäre bei Ausfall des Drucks keine Wegsperrung möglich.

Des Weiteren ist aus der Druckschrift DE 295 05 413 U1 eine Arretiervorrichtung für einen beidseitig von einem Druckmittel beaufschlagbaren, verschiebbaren Kolben in einem Arbeitszylinder bekannt, bei der in jede der beiden an die Druckräume des Hydraulikzylinders angeschlossenen Druckzuführungsleitungen ein Rückschlagventil eingesetzt ist, die in einem Gehäuse diametral einander gegenüberliegend angeordnet und wischen denen sich ein verschiebbare Steuerkolben mit Stößeln zum Betätigen der Rückschlagventile befindet, dessen zugeordnete Druckräume mit den beiden Druckmittelzuführungen verbunden sind. Die Rückschlagventile werden jeweils mittels Federn in Schließstellung gehalte. Je nach Druckmittelzufuhr in einen der Druckräume des Steuerkolbens wird dieser verschoben und öffnet über den zugeordneten Stößel ein Rückschlagventil, wodurch das Druckmittel aus dem jeweils nicht mit Druck zu beaufschlagenden Kolben- oder Zylinderraum abströmen kann. Die Nachteile dieses Sperrprinzips bestehen darin, dass die Rückschlagventile erst bei anstehendem Arbeitsdruck auf dem jeweiligen Arbeitsraum gegen diesen, gegen die unter Last stehende Seite des Arbeitsraums geöffnet werden, wodurch keine ruckund spannungsfreie Entsperrung und ebenso Sperrung durch die Rückwirkung der Last erfolgen kann. Eine exakte Sperrung ist unter Beibehaltung der letzten Position nicht gewährleistet, da Leckverluste über die Sperrventile nicht zu vermeiden sind.

Die Aufgabe der Erfindung besteht darin, einen druckmittelbetriebenen Differentialarbeitszylinder mit fluidischer Wegsperrung zu entwickeln, der bei Ausfall der Druckenergie den Abfluß des Fluids verhindert, keine aufwendigen mechanischen Sperreinrichtungen besitzt, keine externen Klemmvorrichtungen benötigt, wartungsfrei ist, eine kompakte Bauweise aufweist, eine hinreichend genaue Positionierung ermöglicht und vorzugsweise in bewegten Systemen mit großen dynamischen Kräften eingesetzt wird sowie kostengünstig herstellbar ist.

Die Aufgabe wird durch die im Schutzanspruch 1 aufgeführten Merkmale gelöst. Bevorzugte Weiterbildungen ergeben sich aus den Unteransprüchen.

Das Wesen der Erfindung besteht darin, daß ein druckmittelbetriebener Differentialarbeitszylinder in einem der beiden Verschlußteile, vorzugsweise im Bodenverschlußteil eine über den Betriebsdruck des Fluids gesteuerte Sperr- und Wegeventilkombination aus einem im drucklosen Zustand über Federn in Mittelstellung gehaltenen Steuerkolben mit Kanälen, die durch radial und axial eingebrachten Bohrungen gebildet werden, aufweist, der die Zu- und Abführungskanäle zu den Druckräumen des Arbeitszylinders über seine Mantelfläche in dieser Stellung absperrt, wobei durch eine geeignete Passungspaarung oder zusätzliche Dichtungen zwischen Steuerzylinderraum und Steuerkolben ein Abstrom des Fluids verhindert wird. Der Abfluß des Fluids aus den Druckräumen des Arbeitszylinders wird im drucklosen Zustand oder bei Ausfall des Betriebsdrucks verhindert und die Wegsperrung des Kolbens durch das in den Druckräumen eingeschlossene Fluid bewirkt.
Die Anschlüsse der Zu- und Ableitung des Fluids münden direkt in den jeweiligen Steuerzylinderraum des Steuerkolbens. Mit dieser Anordnung wird die Entsperrung durch die Einleitung des Fluids sichergestellt. In Abhängigkeit vom Einsatzfall kann die den Entriegelungsdruck bestimmende Federkraft für den Steuerkolben gewählt werden. Der Entriegelungsdruck sollte nicht unter 10% des Betriebsdrucks liegen, um Verschiebungen des Steuerkolbens durch Staudruck im Abfluß oder bei Dekompensationen bei der Entspannung im Druckraum zu vermeiden.
Das Zylinderrohr wird bei Differentialarbeitszylindern zweckmäßigerweise doppelwandig mit geeigneten Strömungsnuten zwischen den Rohrwandungen ausgeführt, um die Fluidzuund -abführungen aus den Kolbenräumen über die vorzugsweise im Bodenverschlußteil des Arbeitszylinders angeordnete Sperr- und Wegeventilkombination zu ermöglichen.

Eine Variante des druckmittelbetriebenen Arbeitszylinders mit fluidischer Wegsperrung weist, als zusätzliche Sicherheilt zur Wegsperrung, innerhalb des Bodenverschlußteils Sperrventile in den Zuführungen des Fluids vom Steuerkolben zu den Druckräumen auf, die durch zusätzliche Ventilschieber über Stößel, bei Fluidbeaufschlagung gesteuert werden.

Die Vorteile der Erfindung bestehen gegenüber bekannten Lösungen durch die Verwendung des Fluids als eingeschlossenes Sperrmedium im drucklosen Zustand insbesondere im Wegfall aufwendiger, verschleißbehafteter mechanischer Klemmvorrichtungen. Äußere Abstützungen zur Sicherung von Mechanismen bei Druckausfall sind nicht erforderlich.
Es wird die Leckfreiheit des Differentialarbeitszylinders bezüglich des.Fluids erzielt.
Ein fluidbetriebener Arbeitszylinder mit der erfindungsgemäßen Wegsperrung ist wartungsfrei, weist. eine kompakte Bauweise mit einer für den jeweiligen Einsatzzweck technisch üblichen radialen Ausdehnung auf und gewährleistet eine hinreichend genaue Positionierung. Der Einsatz in bewegten Systemen mit großen dynamischen Kräften ist problemlos gewährleistet.

Die Erfindung wird als Ausführungsbeispiel an Hand von
Fig. 1 als Schnitt eines doppelwandigen Differentialarbeitszylinders mit Wegsperrsystem im drucklosen Zustand,
Fig. 2 als Schnitt im Bodenverschlußteil nach Fig. 1 zur Darstellung der Zu- und Ablaufanschlüsse sowie der Fluidzuführungsbohrungen im drucklosen Zustand,
Fig. 3 als Schnitt des Bodenverschlußteils mit dem in diesem integrierten Wegsperrsystem im entsperrten Zustand bei Druckbeaufschlagung im Kolbenraum des Arbeitszylinders,
Fig. 4 als Schnitt des Bodenverschlußteils mit dem in diesem integrierten Wegsperrsystem mit zusätzlichen über Stössel angesteuerten Ventilen im entsperrten Zustand bei Druckbeaufschlagung im Kolbenraum des Arbeitszylinders,
Fig. 5 als Schnitt im Bodenverschlußteil nach Fig.4 zur Darstellung der Zu- und Ablaufanschlüsse sowie der Fluidzuführungsbohrungen im drucklosen Zustand,
Fig. 6 als Schnitt durch das Bodenverschlußteil nach Fig.4 zur Darstellung der Stößel und Ventile
näher erläutert.

Nach Fig. 1, Fig. 2 und Fig. 3 besteht der Differentialarbeitszylinder mit integriertem Wegsperrsystem aus einem doppelwandigen Zylinderrohr 1 mit Strömungsnuten, einem Führungsteil 2 und einem Bodenverschlußteil 3, das eine Zylinderbodenplatte 4 mit einer Bohrung 5 aufweist sowie einer Kolbenstange 6 mit einem Kolben 7. Das Bodenverschlußteil 3 weist eine Axialbohrung als Steuerzylinderraum 8 mit einer oberen Bohrung 9,die in einen oberen Kanal 10 und einer unteren Bohrung 11, die in einen unteren Kanal 12 mündet, auf, in dem ein mittels einer linken Feder 13 und einer rechten Feder 14 in sperrender Mittelstellung gehaltener Steuerkolben 15 mit einer linken axialen Bohrung 16, die in eine untere radiale Bohrung 17 und einer rechten axialen Bohrung 18, die in eine obere radiale Bohrungen 19 mündet, angeordnet ist. Der Steuerkolben 15 ist im Bereich der unteren radialen Bohrung 17 mit einem linken Umlaufkanal 20 sowie im Bereich der oberen radialen Bohrung 19 mit einem rechten Umlaufkanal 21 ausgestattet über die der Strom des Fluids in Abhängigkeit von der Schaltstellung durch die radialen Bohrungen 17; 19 in beliebiger radialer Lage des Steuerkolbens 15 sichergestellt ist. Der Steuerkolben 15 wird im Steuerzylinderraum 8 durch Passungen abgedichtet, kann aber auch zusätzliche Dichtungen aufweisen. Die Federn 13; 14 werden von einer linken Verlängerung 22 und einer rechten Verlängerung 23 des Steuerkolbens 15 geführt, wobei die Enden der Verlängerungen 22; 23 gleichzeitig als linker Anschlag 24 und als rechter Anschlag 25 dienen.
Das Bodenverschlußteil 3 weist eine in üblicher Weise befestigte und abgedichtete Abschlußplatte 26 zur einfacheren Montage des integrierten Wegsperrsystems auf.
Der Anschluß des Differentialarbeitszylinders an einen Fluidkreislauf erfolgt über eine linke Anschlußöffnung 27, die in einen linken Steuerzylinderraum 28 und eine rechte Anschlußöffnung 29, die in einen rechten Steuerzylinderraum 30 mündet. Zum Ausfahren der Kolbenstange 6 wird über die linke Anschlußöffnung 27 ein Fluid zugeführt, das in den linken Steuerzylinderraum 28 strömt und den Steuerkolben 15 durch den erfolgenden Druckaufbau gegen die Vorspannung der rechten Feder 14 aus der sperrenden Mittelstellung bis zum rechten Anschlag 25 verschiebt. Die Verbindung vom linken Steuerzylinderraum 28 zum unteren Kanal 12 über die untere Bohrung 11 wird freigegeben, gleichzeitig wird die Verbindung des oberen Kanals 10 über die obere Bohrung 9 und den rechten Umlaufkanal 21 zur oberen radialen Bohrung 19, die mit der rechten axialen Bohrung 18 in Verbindung steht, hergestellt. Das Fluid fließt aus dem linken Steuerzylinderraum 28 durch die untere Bohrung 11, den unteren Kanal 12 und der Bohrung 5 in der Zylinderbodenplatte 4 zu einem Kolbenraum 31 des Differentialarbeitszylinders. Der Arbeitsdruck des Fluids wirkt auf den Kolben 7 und bewirkt das Ausfahren der Kolbenstange 6. Das Fluid, das sich in einem Ringkolbenraum 32 befindet, fließt durch eine Öffnung 33 im doppelwandigen Zylinderrohr 1 mit Strömungsnuten in einen linken Ringkanal 34 im Bodenverschlußteil 3, der zum oberen Kanal 10 offen ist. Vom oberen Kanal 10 fließt das Fluid weiter durch die obere Bohrung 9, über den rechten Umlaufkanal 21, die obere radiale Bohrung 19 und die rechte axiale Bohrung 18 im Steuerkolben 15, Ausströmnuten 35 am rechten Anschlag 25 in den rechten Steuerzylinderraum 30 sowie weiter durch die rechte Anschlußöffnung 29 zurück in den äußeren Fluidkreislauf.

Nach Fig. 4, Fig. 5 und Fig. 6 weist eine Variante des fluidischen Wegsperrsystems im Bodenverschlußteil 3 im oberen Kanal 10 einen mehrkantigen oberen Stößel 36 auf, der von einem oberen Ventilschieber 37 in einem oberen Zylinderraum 38 bewegt wird und ein oberes Sperrventil 39 steuert. Der obere Stößel 36 wird im drucklosen Zustand von einer Stößelfeder A 40 so verschoben, daß das obere Sperrventil 39 geschlossen wird.
Das obere Sperrventil 39 besitzt einen Ventilraum A 41 mit Ventilsitz A 42, in dem ein mit einer Ventilfeder A 43 vorbelasteter Ventilkörper A 44 mit Nuten A 45, einem Dichtkegel A 46 sowie einem Ventilschaft A 47 angeordnet ist.
Im unteren Kanal 12 ist ein, mit einem mehrkantigen unteren Stößel 48, der von einem unteren Ventilschieber 49 in einem unteren Zylinderraum 50 bewegt wird, angesteuertes unteres Sperrventil 51 angeordnet. Der untere Stößel 48 wird im drucklosen Zustand von einer Stößelfeder B 52 so verschoben, daß das untere Sperrventil 51 geschlossen wird. Das untere Sperrventil 51 besitzt einen Ventilraum B 53 mit Ventilsitz B 54, in dem ein mit einer Ventilfeder B 55 vorbelasteter Ventilkörper B 56 mit Nuten B 57, einem Dichtkegel B 58 sowie einem Ventilschaft B 59 angeordnet ist.
Zum Ausfahren der Kolbenstange 6 wird der Arbeitszylinder über die linke Anschlußöffnung 27 mit einem Fluid beaufschlagt, das in den linken Steuerzylinderraum 28 strömt und den Steuerkolben 15 gegen die Vorspannung der rechten Feder 14 aus der sperrenden Mittelstellung bis zum rechten Anschlag 25 verschiebt. Die Verbindung vom linken Steuerzylinderraum 28 zum unteren Kanal 12 wird freigegeben, gleichzeitig wird die Verbindung des oberen Kanals 10 über die obere Bohrung 9 und den rechten Umlaufkanal 21 zur oberen radialen Bohrung 19,die mit der rechten axialen Bohrung 18 in Verbindung steht, hergestellt.
Das Fluid fließt aus dem linken Steuerzylinderraum 28 durch die untere Bohrung 11 in den unteren Kanal 12 und drückt den unteren Ventilschieber 49 bis zu einem Anschlag 60, wobei das Restfluid durch eine Verbindungsbohrung 61 aus dem unteren Zylinderraum 50 in den rechten Steuerzylinderraum 30 verdrängt wird. Zugleich wird über einen Kanal 62, der mit dem linken Steuerzylinderraum 28 und einem rechten Ringkanal 63 in der Abschlußplatte 26 in Verbindung steht, das Fluid zum oberen Zylinderraum 38 geleitet und verschiebt den oberen Ventilschieber 37 bis zu einem Schieberanschlag 64, wobei mit zunehmendem Druck das obere Sperrventil 39 vom oberen Stößel 36 über den Ventilschaft A 47 geöffnet wird. Der Druck im Kanal 12 öffnet zugleich auch den Dichtkegel B 58 des Ventilkörpers B 56 im unteren Sperrventil 51 gegen den Druck der Ventilfeder B 55 hebt ihn aus seinem Ventilsitz B 54 und es strömt Fluid über die Bohrung 5 in der Zylinderbodenplatte 4 in den Kolbenraum 31 und verschiebt den Kolben 7.
Das aus dem Ringkolbenraum 32 durch die Öffnung 33 über die Strömungsnuten im doppelwandigen Zylinderrohr 1 in den linken Ringkanal 34 abfließende Fluid wird durch das geöffnete obere Sperrventil 39 in den oberen Kanal 10 und weiter durch die obere Bohrung 9 über den rechten Umlaufkanal 21, der oberen radialen Bohrung 19 und der mit dieser verbundenen rechten axialen Bohrung 18 im Steuerkolben 15, den Ausströmnuten 35 in den rechten Steuerzylinderraum 30 über die in diesen mündende rechte Anschlußöffnung 29 in den äußeren Fluidkreislauf zurückgeführt.

Im Falle der Umkehr der Bewegungsrichtung des Kolbens 7, erfolgt die Druckbeaufschlagung über die rechte Anschlußöffnung 29, wobei das Fluid in den rechten Steuerzylinderraum 30 strömt, den Steuerkolben 15 bis zum linken Anschlag 24 verschiebt und damit den Zustrom zum Ringkolbenraum 32, über die obere Bohrung 9, den Kanal 10, das obere Sperrventil 39 und den linken Ringkanal 34, zum doppelwandigen Zylinderrohr 1 mit Strömungsnuten, über Öffnung 33 bewirkt.
Durch das Verschieben des Steuerkolbens 15 erfolgt die gleichzeitige Druckbeaufschlagung des Ventilschiebers 49 über die Verbindungsbohrung 61, der bis zu einem Anschlag A 65 verschobenen wird und hierdurch den unteren Stößel 48 verschiebt, der über den Ventilschaft B 59 den Ventilkörper B 58 aus seiner Dichtposition verschiebt und so das untere Sperrventil 51 öffnet.
Der Abstrom des Fluids aus dem Kolbenraum 31 erfolgt über die Bohrung 5, die Nuten B 57 des geöffneten unteren Sperrventils 51, den unteren Kanal 12, die untere Bohrung 11, den linken Umlaufkanal 20, die untere radiale Bohrung 17, die linke axiale Bohrung 16 , den linken Steuerzylinderraum 28 und die linke Anschlußöffnung 27 zurück in den äußeren Fluidkreislauf.

### Verwendete Bezugszeichen

- 1: doppelwandiges Zylinderrohr
- 2: Führungsteil
- 3: Bodenverschlußteil
- 4: Zylinderbodenplatte
- 5: Bohrung
- 6.: Kolbenstange
- 7: Kolben
- 8: Steuerzylinderraum
- 9: obere Bohrung
- 10: oberer Kanal
- 11: untere Bohrung
- 12: unterer Kanal
- 13: linke Feder
- 14: rechte Feder
- 15: Steuerkolben
- 16: linke axiale Bohrung
- 17: untere radiale Bohrung
- 18: rechte axiale Bohrung
- 19: obere radiale Bohrung
- 20: linker Umlaufkanal
- 21: rechter Umlaufkanal
- 22: linke Verlängerung
- 23: rechte Verlängerung
- 24: linker Anschlag
- 25: rechter Anschlag
- 26: Abschlußplatte
- 27: linke Anschlußöffnung
- 28: linker Steuerzylinderraum
- 29: rechte Anschlußöffnung
- 30: rechter Steuerzylinderraum
- 31: Kolbenraum
- 32: Ringkolbenraum
- 33: Öffnung
- 34: linker Ringkanal
- 35: Ausströmnuten
- 36: oberer Stößel
- 37: oberer Ventilschieber
- 38: oberer Zylinderraum
- 39: oberes Sperrventil
- 40: Stößelfeder A
- 41: Ventilraum A
- 42: Ventilsitz A
- 43: Ventilfeder A
- 44: Ventilkörper A
- 45: Nuten A
- 46: Dichtkegel A
- 47: Ventilschaft A
- 48: unterer Stößel
- 49: unterer Ventilschieber
- 50: unterer Zylinderraum
- 51: unteres Sperrventil
- 52: Stößelfeder B
- 53: Ventilraum B
- 54: Ventilsitz B
- 55: Ventilfeder B
- 56: Ventilkörper B
- 57: Nuten B
- 58: Dichtkegel B
- 59: Ventilschaft B
- 60: Anschlag
- 61: Verbindungsbohrung
- 62: Kanal
- 63: rechter Ringkanal
- 64: Schieberanschlag
- 65: Schieberanschlag A

## Patentansprüche

1. Druckmittelbetriebener Differentialarbeitszylinder mit fluidischer Wegsperrung, bestehend aus einem doppelwandigen Zylinderrohr (1) mit Strömungsnuten, einem Führungsteil (2), einem Bodenverschlußteil (3) sowie einer Kolbenstange (6) mit einem, zwischen einem Kolbenraum (31) und einem Ringkolbenraum (32) angeordneten Kolben (7), in dessen Bodenverschlußteil (3) ein Wegsperrsystem integriert ist, wobei das im drucklosen Zustand im Kolbenraum (31) und Ringkolbenraum (32) eingeschlossene Fluid die Bewegung der Kolbenstange (6) mit dem Kolben (7) sperrt und bei Druckbeaufschlagung entsperrt ist, **dadurch gekennzeichnet,**
**dass** das Wegsperrsystem aus einem Steuerzylinderraum (8) mit einem Steuerkolben (15) mit Kanälen, der mittels einer linken Feder (13) und einer rechten Feder (14) in sperrender Mittelstellung, in der über die Mantelfläche des Steuerkolben (15) die Zu- und Abführungskanäle zu den Druckräumen des Arbeitszylinders abgesperrt sind, gehalten wird, besteht, wobei der Steuerkolben (15) mit einer linken axialen Bohrung (16), die in eine untere radiale Bohrung (17) und einer rechten axialen Bohrung (18), die in eine obere radiale Bohrung (19) mündet, versehen ist und wobei der Strom des Fluids in Abhängigkeit von der Schaltstellung des Steuerkolben (15) durch eine der radialen Bohrungen (17; 19) erfolgt.

2. Druckmittelbetriebener Differentialarbeitszylinder mit fluidischer Wegsperrung nach Anspruch 1, **dadurch gekennzeichnet,**
**dass** im Bodenverschlußteil (3) in separaten Kanälen (10; 12) Ventilschieber (37; 49) mit Stößeln (36; 48) und Sperrventile (39; 51) angeordnet sind, die Steuerzylinderräumen (28; 30) des Steuerkolben (15) vorgeschaltet sind und unabhängig vor der Druckbeaufschlagung des Steuerkolben (15) betätigt werden.

3. Druckmittelbetriebener Differentialarbeitszylinder mit fluidischer Wegsperrung nach den Ansprüchen 1 und 2, **dadurch gekennzeichnet,**
**dass** die Zuführungskanäle des Fluids zu den Druckräumen (31; 32) in Form von radialen Bohrungen (17; 19)in Verbindung mit axialen Bohrungen (16; 18) auf den Außenmantel des Steuerkolbens (15) geleitet werden.

4. Druckmittelbetriebener Differentialarbeitszylinder mit fluidischer Wegsperrung nach den Ansprüchen 1 bis 3, **dadurch gekennzeichnet,**
**dass** der Steuerkolben (15) im Bereich der radialen Bohrungen (17; 19) Umlaufkanäle (20; 21) besitzt.

5. Druckmittelbetriebener Differentialarbeitszylinder mit fluidischer Wegspeerung nach den Ansprüchen 1 bis 4, **dadurch gekennzeichnet,**
**dass** das Bodenverschlußteil (3) eine Abschlußplatte (26) aufweist, in der ein rechter Ringkanal (63) angeordnet ist.

## Claims

1. Pressure medium-operated differential working cylinder having fluid travel blocking, consisting of a double-walled cylinder pipe (1) having flow grooves, a guide part (2), a base closure part (3) and a piston rod (6) having a piston (7) disposed between a piston chamber (31) and an annular piston chamber (32), in the base closure part (3) of which working cylinder a travel blocking system is integrated, wherein the fluid enclosed in the piston chamber (31) and annular piston chamber (32) in the non-pressurised state blocks the movement of the piston rod (6) having the piston (7) and is released under the action of pressure, **characterised in that**
the travel blocking system consists of a control cylinder chamber (8) having a control piston (15) with ducts, which is held by means of a left-hand spring (13) and a right-hand spring (14) in a blocking middle position in which by means of the outer surface of the control piston (15) the supply and discharge ducts to the pressure chambers of the working cylinder are shut off, wherein the control piston (15) is provided with a left-hand axial bore (16) which issues into a lower radial bore (17) and with a right-hand axial bore (18) which issues into an upper radial bore (19), and wherein the flow of the fluid takes place through one of the radial bores (17; 19) in dependence upon the switching position of the control piston (15).

2. Pressure medium-operated differential working cylinder having fluid travel blocking as claimed in claim 1, **characterised in that**
in separate ducts (10; 12) in the base closure part (3) are disposed valve slides (37; 49) having tappets (36; 48) and shut-off valves (39; 51) which are connected upstream of the control cylinder chambers (28; 30) of the control piston (15) and are actuated independently before the control piston (15) is acted upon by pressure.

3. Pressure medium-operated differential working cylinder having fluid travel blocking as claimed in claims 1 and 2, **characterised in that**
the ducts for supplying the fluid to the pressure chambers (31; 32) are directed in the form of radial bores (17; 19) in connection with axial bores (16; 18) on the outer surface of the control piston (15).

4. Pressure medium-operated differential working cylinder having fluid travel blocking as claimed in claims 1 to 3, **characterised in that**
the control piston (15) has peripheral ducts (20; 21) in the region of the radial bores (17; 19).

5. Pressure medium-operated differential working cylinder having fluid travel blocking as claimed in claims 1 to 4, **characterised in that**
the base closure part (3) has a closing plate (26) in which a right-hand annular duct (63) is disposed.

## Revendications

1. Vérin différentiel entraîné par un agent de pression, avec course bloquable par un fluide, composé d'un tube cylindrique (1) à double paroi et rainures d'écoulement, d'une pièce de guidage (2), d'une pièce d'obturation du fond (3) ainsi que d'une tige de piston (6) prolongeant un piston (7) séparant une chambre de piston (32) et une chambre annulaire de piston (7), dans lequel on intègre de préférence dans la pièce de fermeture du fond (3) un système de blocage de course, le fluide enfermé sans pression dans la chambre de piston (31) et dans la chambre annulaire de piston (32) bloquant le déplacement de la tige de piston (6) avec le piston (7), et le débloquant en cas de charge de pression,
**caractérisé en ce que**
le système de blocage de course est constitué par une chambre de cylindre de commande (8) contenant un piston de commande (15) muni de canaux et maintenu par un ressort gauche (13) et un ressort droit (14), en position médiane d'arrêt, dans laquelle l'enveloppe du piston de commande (15) les canaux d'arrivée et de départ vers le chambres de pression du vérin, le piston de commande (15) étant muni d'un perçage axial gauche (16) débouchant dans un perçage radial inférieur (17), et d'un perçage axial droit (18) qui débouche dans un perçage radial supérieur (19) et le débit de fluide se fait par l'un des perçages radiaux (17, 19) en fonction de la position du piston de commande (15).

2. Vérin différentiel entraîné par un agent de pression, avec course bloquable par un fluide, selon la revendication 1,
**caractérisé en ce que**
la pièce de fermeture du fond (3) comporte des canaux séparés (10, 12) dans lesquels sont montées des soupapes à tiroir (37, 49) comportant des poussoirs (36, 48) et des soupapes d'arrêt (39, 51), avec des chambres de commande (28, 30) du piston de commande (15) branchées en amont et actionnées indépendamment de la charge de pression du piston (15).

3. Vérin différentiel entraîné par un agent de pression, avec course bloquable par un fluide, selon les revendications 1 et 2,
**caractérisé en ce que**
les canaux d'amenée du fluide aux chambres de pression (31, 32) ont la forme de perçages radiaux (17, 19) reliés à des perçages axiaux (16, 18) à la surface du piston de commande (15).

4. Vérin différentiel entraîné par un agent de pression, avec course bloquable par un fluide, selon l'une quelconque des revendications 1 à 3,
**caractérisé en ce que**
le piston de commande (15) porte des canaux périphériques (20, 21) situés dans la zone des perçages radiaux (17, 19).

5. Vérin différentiel entraîné par un agent de pression, avec course bloquable par un fluide, selon l'une quelconque des revendications 1 à 4,
**caractérisé en ce que**
la pièce de fermeture du fond (3) comporte une plaque d'obturation (26) dans laquelle un canal annulaire (63) est ajusté.
